# FASCICULE DE BREVET EUROPEEN

(11) **EP 2 844 099 B1**
(45) Date de publication et mention de la délivrance du brevet: **04.10.2017**
(21) Numéro de dépôt: 12726155.0
(22) Date de dépôt: 03.05.2012
(51) Int. Cl.: A44C 15/00

(54) **ARTICLE DE DECORATION CORPORELLE, PROCEDE DE FABRICATION D'UN TEL ARTICLE ET SUPPORT POUR UN TEL ARTICLE**
ARTIKEL FÜR KÖRPERSCHMUCK, VERFAHREN ZUR HERSTELLUNG SOLCH EINES ARTIKELS UND TRÄGER FÜR SOLCH EINEN ARTIKEL
ARTICLE FOR BODY DECORATION, METHOD FOR PRODUCING SUCH AN ARTICLE AND SUPPORT FOR SUCH AN ARTICLE

(43) Date de publication de la demande: 11.03.2015
(73) Titulaire: Marbella, 75008 Paris (FR)
(72) Inventeur: MONIEZ, Adeline, F-60300 Senlis (FR); EN-NANA, Zakaria, F-60300 Senlis (FR)
(74) Mandataire: IP Trust
(86) Numéro de dépôt international: PCT/FR2012/050993
(87) Numéro de publication internationale: WO 2013/164521

(56) Documents cités:
- WO-A1-99/52392
- WO-A1-2008/102957
- WO-A1-2009/149773
- FR-A3- 2 941 599
- JP-A- 2001 037 511
- JP-A- 2001 145 510
- US-A- 4 220 016
- US-A- 5 071 704
- US-A- 5 081 853
- US-A1- 2010 242 539
- US-B1- 6 472 039

## Description

### Domaine de l'invention

La présente invention concerne le domaine de la bijouterie et plus particulièrement des bijoux décoratifs destinés à être collés directement sur la peau.

### Etat de la technique

On connaît dans l'état de la technique la demande de brevet européen WO9952392 décrivant un ornement corporel destiné à être collé sur la peau, un tissu ou tout autre support adapté. Cette demande de brevet a pour but d'éviter ou de limiter le décollement en périphérie de l'ornement, quelles que soient les conditions d'utilisation, par exemple, lorsque l'utilisateur portant l'ornement sur la peau s'habille, transpire, se baigne ou se frotte.

Cet ornement de l'état de la technique comporte une pièce en matière plastique souple dont la face inférieure est sensiblement plane et apte à recevoir un adhésif hypoallergénique, et dont la face supérieure comporte des motifs en relief. Une zone marginale périphérique de faible épaisseur s'étendant entre le bord périphérique extérieur de la pièce entoure les motifs en relief. Ainsi, lorsqu'un utilisateur colle un tel ornement sur la peau et effectue un mouvement engendrant une déformation de la peau à laquelle est collé l'ornement, celui-ci peut suivre la déformation de la peau en périphérie, du fait de la faible épaisseur marginale de l'ornement, ce qui limite le risque de décollement.

On connaît également le brevet US5233845 décrivant un bijou décoratif tridimensionnel sculpté en détail qui comprend un motif ornemental prédéterminé tridimensionnel sculpté sur sa face frontale et une surface plane arrière sur laquelle est appliqué un adhésif, ledit adhésif étant protégé par une couche pelable. Ce bijou comporte des pics et des creux ayant des élévations variables par rapport au dos du bijou.

On connaît aussi par la demande de brevet américain US2002020190 des bijoux qui peuvent être déposés sur des surfaces irrégulières d'un corps humain, telles que le nombril.

Le brevet US5233845 décrit un bijou sculpté ayant une surface inférieure plate recouverte d'un adhésif qui est conçu pour être apposé une partie plate de la peau d'une personne.

Le brevet US4220016 divulgue une autre solution de bijou collée au corps d'une personne en utilisant du ruban chirurgical.

Le brevet US5081853 décrit une boucle d'oreille constituée par une section pré-découpée adhésive double-face qui est collée au corps d'une personne.

La demande de brevet WO2009/149773 décrit un bijou de corps et de visage réutilisables, amovible, fixé de manière adhésive, s'étendant de manière plane et/ou en trois dimensions, du type comprenant un corps de base doté, sur une face, d'au moins une couche d'adhésif ayant des caractéristiques appropriées pour être fixée par contact sur la peau de l'utilisateur et, sur l'autre face, d'au moins une couche décorative. L'invention est caractérisée en ce que ladite base est constituée de n'importe quel matériau adapté qui est au moins suffisamment doux et flexible, et de préférence également suffisamment résilient, et en ce que ladite couche décorative est telle qu'elle ne limite pas lesdites caractéristiques de douceur, de flexibilité et d'élasticité de ladite base, grâce auxquelles lesdits bijoux en question peuvent être fixés avec leur couche adhésive, non seulement sur des parties planes du corps humain, mais également sur des parties concaves et/ou convexes. Le document JP 2001 037 511 divulgue un article de décoration selon le préambule de la revendication 1.

### Inconvénient des solutions de l'art antérieur

Les différentes solutions de l'art antérieur présentent l'invention de la fragilité lorsqu'ils sont décorés avec des éléments nobles et rigides telles que des pierres précieuses ou semi-précieuses. En effet, les articles de l'art antérieur enseignent l'utilisation de substrats de grande souplesse pour bien épouser la configuration de la surface du corps à décorer. Cette souplesse n'est pas appropriée pour le collage de pièces élaborées et rigides, et conduit à un décollement lors des mouvements du porteur.

Par ailleurs, lorsque la surface à décorer est encollée, les espèces non revêtus d'éléments décoratifs attirent des poussières et des substances allergènes.

### Solution apportée par l'invention

L'objet de la présente invention est de remédier à ces inconvénients. A cet effet, l'invention concerne selon son acception la plus générale un article de décoration corporelle selon la revendication 1, constitué par un substrat comportant une surface revêtue d'une colle hypoallergénique repositionnable et une surface décorée, le substrat étant constitué par un complexe multicouche comprenant au moins deux couches laminées, décoré avec une pluralité d'éléments décoratifs dont une partie au moins présente une dimension minimale pleine de plus de deux millimètres, et en ce que les éléments décoratifs recouvrent au moins 99% de la surface du substrat, le substrat comportant sur la surface décorée un revêtement hypoallergénique. Avantageusement, lesdits éléments décoratifs comprennent des paillettes cosmétiques.

De préférence, les interstices entre les éléments décoratifs sont revêtus de paillettes cosmétiques. Ces paillettes sont des paillettes polyester ou plastique, dépourvues de métal et de verre, traitées spécifiquement.

Selon une variante, les interstices entre les éléments décoratifs sont revêtus de feuilles d'or.

Selon une autre variante, l'un au moins desdits éléments décoratifs est constitué par une pierre précieuse ou semi-précieuse.

De préférence, l'un au moins desdits éléments décoratifs est constitué par une pièce sertie dans une embase en laiton.

Avantageusement, ladite embase en laiton présente un talon périphérique recouvert par un oeillet de collage sur le substrat.

Selon un mode de réalisation préféré, ledit substrat comprend une couche d'une matière silicone revêtue par une colle hypoallergénique, d'une épaisseur supérieure à cent microns, ladite couche étant revêtue par un support tissé ou non tissé.

Avantageusement, le substrat est odoriférant.

L'invention concerne également un procédé de fabrication de l'article de décoration selon la revendication 1 caractérisé en ce que l'on prépare un substrat revêtue d'une colle hypoallergénique, en ce que l'on découpe ledit substrat à la forme de l'article à décorer et en ce que l'on dépose et colle ensuite sur la surface supérieure des éléments décoratifs et en ce que l'on remplisse les interstices résiduels par des éléments décoratifs complémentaires.

Avantageusement, et préalablement à l'étape de collage des éléments décoratifs, on dépose une solution contenant des microcapsules parfumées sur la surface supérieure du substrat. Sous l'action de pressions sur l'article de décoration, le parfum contenu dans les microcapsules est libéré et se diffuse en continu durant l'utilisation de l'article.

Selon un mode de réalisation particulier, la solution contenant les microcapsules est pailletée.

L'invention concerne également un support pour article de décoration corporelle tel que décrit précédemment, le support comprenant un substrat revêtu d'une couche de matière siliconée inactive à la colle hypoallergénique dont est revêtue la surface du substrat de l'article de décoration.

Par le terme « inactive », on entend une matière siliconée présentant des propriétés telles qu'elle n'absorbe pas la colle repositionnable prévue sur la surface du substrat de l'article de décoration corporelle. Un tel support permet ainsi de protéger l'article de décoration corporelle lorsque celui-ci n'est pas apposé sur la peau tout en garantissant l'intégrité de la colle repositionnable de ce dernier de façon à conserver ses qualités de repositionnement sur la peau.

Avantageusement, la couche de matière siliconée est transparente.

Selon un mode de réalisation particulier, la couche de matière siliconée est fixée au substrat au moyen d'une couche adhésive disposée entre le substrat et la couche de matière siliconée.

Avantageusement, le support forme un écrin.

### Description détaillée d'un exemple de réalisation

L'invention sera mieux comprise à la lecture de la description qui suit, concernant un exemple non limitatif de réalisation, se référant aux dessins annexés où :
- la figure 1 représente une vue de dessus d'un article selon l'invention
- la figure 2 représente une vue en coupe d'un article selon l'invention.

La figure 1 représente une vue de dessus d'un exemple de réalisation d'un article décoratif selon l'invention. Il est constitué par un substrat (1) découpé pour former une configuration générale, dans le cas présenté une forme de fleur. Ce substrat comporte une surface inférieure adhésive et une surface supérieure revêtue sur la totalité de sa surface par des éléments décoratifs. Ces éléments décoratifs comportent des éléments de taille millimétrique ou centimétrique (2), par exemple une pierre précieuse ou semi-précieuse, ainsi que des éléments (3) de taille millimétrique ou micrométrique, tel que des paillettes de qualité cosmétique ou des pierres de plus petite taille.

Parmi les éléments de taille millimétrique ou centimétrique (2), on peut citez :
- des pièces de dentelles
- des pièces de broderie
- des camés

L'élément décoratif est fixé sur la peau grâce à une colle hypoallergénique repositionnable.

La figure 2 représente une vue en coupe d'un élément décoratif selon l'invention.

Le substrat (1) est formé par un complexe multicouche comprenant un premier film (4) de polyéthylène, de polyuréthane, ou de silicone, d'une épaisseur de 200 micromètres.

Ce film est enduit d'une colle hypoallergénique (6) revêtue avant la première utilisation par une pellicule (10) de protection siliconée pelable.

L'autre face du film (4) en matière synthétique est associée à une couche (5) textile, par exemple un tissu, un non-tissé ou une feuille de soie naturelle.

L'ensemble est laminé pour former un complexe présentant une bonne tenue mécanique et une semi-rigidité, permettant d'épouser les courbes du corps, même en cas de mouvement, en limitant toutefois le rayon de courbure afin d'éviter le décollage des éléments décoratifs de taille millimétrique ou centimétrique.

Ces éléments sont collés sur la surface de la couche supérieure (5) à l'aide d'une colle, par exemple une colle cyanoacrylate.

Les éléments (1) de taille millimétrique ou centimétrique sont enchâssés dans une bague de sertissage (7) en laiton ou un matériau métallique déformable. Cette bague de sertissage présente un corps (8) de forme cylindrique prolongé par des griffes ou une zone déformable pour maintenir la pierre (2). Le corps tubulaire (8) présente une embase périphérique (9). Cette bague de sertissage assure le maintien de l'élément (1) d'une part, et la fixation sur la couche (5) par collage d'autre part. En outre, cet élément de sertissage participe à la qualité esthétique et à la finition de l'article de décoration.

Le collage des éléments de grande dimension est renforcé par une bague (12) entourant l'embase (9) de la bague de sertissage et formant un oeillet améliorant la liaison avec le substrat (1).

La totalité de la surface de la couche (5) est revêtu avec des éléments décoratifs de taille micrométrique (12) tels que du strass, des paillettes cosmétiques (sans métal et sans verre), notamment en polyester coloré, ou en feuille d'or appliquée au pinceau sur les surfaces libres de la couche (5). Les paillettes peuvent être appliquées par pulvérisation.

La fabrication de l'élément décoratif s'effectue en deux étapes :
- une étape de préparation du substrat
- une étape de personnalisation.

L'étape de décoration consiste à fabriquer le complexe multicouche, par exemple en associant un film de silicone de 200 micromètres d'épaisseur avec une feuille de soie, et en procédant à un laminage à chaud de ces deux couches superposées. On applique ensuite sur la surface siliconée un adhésif hypoallergénique et on le protège par une pellicule siliconée.

La surface supérieure est revêtue d'une colle activable par la pression ou une colle structurale, protégée également par une pellicule siliconée.

L'étape de préparation du substrat s'achève par le découpage de la forme de l'article décoratif.

L'étape de personnalisation consiste à retirer la pellicule protégeant la surface supérieure pour poser les éléments décoratifs.

Un procédé de mise en oeuvre avantageux visant à améliorer les performances d'adhésion et de résistance du support tout en préservant la souplesse du motif final qui s'adaptera aux mouvements du corps, comprend les étapes suivantes.

Première étape : encollage de deux adhésifs double face ensemble.

Le premier adhésif est un adhésif médical hypoallergénique qui sera celui en contact avec la peau.

Le deuxième adhésif est un adhésif assurant à la fois la résistance du support et la souplesse du motif final.

Deuxième étape : découpage au laser, à l'emporte pièce ou au ciseau des bandes d'adhésifs ainsi formées pour obtenir les différents motifs.

Troisième étape : positionnement sur cette base adhésive de différentes matières (pierres, dentelle, paillette, pâte...) avec une technique manuelle spécifique ou de bijoutier joailler ou de couture suivant la matière utilisée.

Le bijou ainsi réalisé est livré optionnellement avec un système adhésif dermatologique conçu pour réactiver l'adhésion du bijou lorsque celle-ci diminue. Ce système adhésif dermatologique est à appliquer sur le premier support adhésif en contact avec la peau.

## Revendications

1. Article de décoration corporelle constitué par un substrat (1) comportant une surface revêtue d'une colle hypoallergénique repositionnable et une surface décorée avec une pluralité d'éléments décoratifs (2, 3) recouvrant au moins 99% de la surface du substrat, le substrat (1) étant constitué par un complexe multicouche comprenant au moins deux couches (4, 5) laminées, décoré avec les éléments décoratifs (2, 3) dont une partie au moins présente une dimension minimale pleine de plus de deux millimètres, **caractérisé en ce que** le substrat comporte sur la surface décorée un revêtement hypoallergénique.

2. Article de décoration corporelle selon la revendication principale, **caractérisé en ce que** lesdits éléments décoratifs (3) comprennent des paillettes cosmétiques.

3. Article de décoration corporelle selon la revendication 1 ou 2, **caractérisé en ce que** les interstices entre les éléments décoratifs de grande dimension (2) sont revêtus de paillettes cosmétiques.

4. Article de décoration corporelle selon la revendication 1 ou 2, **caractérisé en ce que** les interstices entre les éléments décoratifs de grande dimension (2) sont revêtus de feuilles à dorer.

5. Article de décoration corporelle selon l'une au moins des revendications précédentes, **caractérisé en ce que** l'un au moins desdits éléments décoratifs (2) est constitué par une pierre précieuse ou semi-précieuse.

6. Article de décoration corporelle selon l'une au moins des revendications précédentes, **caractérisé en ce que** l'un au moins desdits éléments décoratifs est constitué par une pièce (2) sertie dans une bague de sertissage (7).

7. Article de décoration corporelle selon la revendication précédente, **caractérisé en ce que** ladite embase en laiton présente un talon périphérique (9) recouvert par un oeillet (12) de collage sur le substrat.

8. Article de décoration corporelle selon l'une au moins des revendications précédentes, **caractérisé en ce que** ledit substrat comprend une couche d'une matière silicone (4)revêtue par une colle hypoallergénique, d'une épaisseur supérieure à cent microns, ladite couche étant revêtue par une couche d'un textile (5).

9. Article de décoration corporelle selon l'une au moins des revendications précédentes, **caractérisé en ce que** le substrat est odoriférant.

10. Article de décoration corporelle selon l'une quelconque des revendications 1 à 9, caractérisé en qu'il comprend une couche de protection de la colle hypoallergénique dont est revêtue la surface du substrat, ladite couche de protection étant une couche de matière siliconée inactive à la colle hypoallergénique.

11. Article de décoration selon la revendication 10, **caractérisé en ce que** la couche de matière siliconée est transparente.

12. Article de décoration corporelle selon l'une quelconque des revendications 1 à 11, **caractérisé en ce que** le substrat forme un écrin.

13. Procédé de fabrication d'un article de décoration selon la revendication 1, **caractérisé en ce que** :
- l'on prépare un substrat constitué par un complexe multicouche comprenant au moins deux couches (4, 5) laminées, la surface inférieure du substrat étant revêtu d'une colle hypoallergénique,
- l'on découpe ledit substrat à la forme de l'article à décorer,
- l'on dépose ensuite des éléments décoratifs sur la surface supérieure du substrat revêtue d'une colle et
- l'on remplit les interstices résiduels par des éléments décoratifs complémentaires.

14. Procédé de fabrication d'un article de décoration selon la revendication 13, **caractérisé en ce que** préalablement à l'étape de collage des éléments décoratifs, on dépose une solution contenant des microcapsules parfumées sur la surface supérieure du substrat.

## Patentansprüche

1. Artikel für Körperschmuck, bestehend aus einem Trägermaterial (1), welches eine repositionierbare, mit hypoallergenem Klebstoff bedeckte Fläche und eine mit zahlreichen dekorativen Elementen (2, 3) dekorierte, mindestens 99% der Trägermaterialfläche bedeckende Fläche umfasst, wobei das Trägermaterial (1) aus einem mehrschichtigen Komplex mit mindestens zwei laminierten Schichten (4, 5) besteht, der mit dekorativen Elementen (2, 3) dekoriert ist, von denen mindestens ein Teil eine minimale volle Abmessung von über zwei Millimetern aufweist, **dadurch gekennzeichnet, dass** das Trägermaterial auf der dekorierten Fläche eine hypoallergene Beschichtung aufweist.

2. Artikel für Körperschmuck nach dem Hauptanspruch, **dadurch gekennzeichnet, dass** besagte dekorative Elemente (3) kosmetischen Glitzer aufweisen.

3. Artikel für Körperschmuck nach Anspruch 1 oder 2, **dadurch gekennzeichnet, dass** die Zwischenräume zwischen den dekorativen Elementen großer Abmessung (2) mit kosmetischem Glitzer bedeckt sind.

4. Artikel für Körperschmuck nach Anspruch 1 oder 2, **dadurch gekennzeichnet, dass** die Zwischenräume zwischen den dekorativen Elementen großer Abmessung (2) mit Blattgold bedeckt sind.

5. Artikel für Körperschmuck nach mindestens einem der vorhergehenden Ansprüche, **dadurch gekennzeichnet, dass** mindestens eines der dekorativen Elemente (2) aus einem Edelstein oder Halbedelstein besteht.

6. Artikel für Körperschmuck nach mindestens einem der vorhergehenden Ansprüche, **dadurch gekennzeichnet, dass** mindestens eines der besagten dekorativen Elemente aus einem, in einen Börtelring (7) gefasstem Stück (2) besteht.

7. Körperschmuck nach dem vorhergehenden Anspruch, **dadurch gekennzeichnet, dass** besagtes Messingunterteil auf dem Trägermaterial einen umlaufenden Rand (9) aufweist, der mit einer Klebeöse (12) bedeckt ist.

8. Artikel für Körperschmuck nach mindestens einem der vorhergehenden Ansprüche, **dadurch gekennzeichnet, dass** das Trägermaterial eine Schicht aus Silikonmaterial (4) mit einer Dicke größer einhundert Mikrometer umfasst, die mit einem hypoallergenen Klebstoff beschichtet ist, wobei besagte Schicht mit einer Textilschicht (5) bedeckt ist.

9. Artikel für Körperschmuck nach mindesten einem der vorhergehenden Ansprüche, **dadurch gekennzeichnet, dass** das Trägermaterial mit einem Duftstoff versetzt ist.

10. Artikel für Körperschmuck nach einem der Ansprüche 1 bis 9, **dadurch gekennzeichnet, dass** er auf der Trägermaterialoberfläche eine Schutzschicht für den hypoallergenen Klebstoff umfasst, wobei die Schutzschicht aus Silikonmaterial besteht, das mit dem hypoallergenen Klebstoff nicht reagiert.

11. Artikel für Körperschmuck nach Anspruch 10, **dadurch gekennzeichnet, dass** die Schicht aus Silikonmaterial transparent ist.

12. Artikel für Körperschmuck nach einem der Ansprüche 1 bis 11, **dadurch gekennzeichnet, dass** das Trägermaterial ein Kästchen bildet.

13. Verfahren zur Herstellung eines Artikels für Körperschmuck nach Anspruch 1, **dadurch gekennzeichnet, dass**:
- man ein Trägermaterial vorbereitet, das aus einem mehrschichtigen Komplex besteht, welcher mindestens zwei laminierte Schichten (4, 5) umfasst, wobei die untere Schicht des Trägermaterials mit hypoallergenem Klebstoff bedeckt ist,
- man das Trägermaterial in der Form des Körperschmucks ausstanzt,
- man anschließend die dekorativen Elemente auf die obere Fläche des mit Klebstoff bedeckten Trägermaterials legt und
- man die restlichen Zwischenräume mit zusätzlichen dekorativen Elementen ausfüllt.

14. Verfahren zur Herstellung eines Artikels für Körperschmuck nach Anspruch 13, **dadurch gekennzeichnet**, das man vor dem Ankleben der dekorativen Elemente auf die obere Fläche des Trägermaterials eine Lösung mit duftenden Mikrokapseln aufträgt.

## Claims

1. An article for body decoration consisting of a substrate (1) comprising a surface coated with a repositionable hypoallergenic adhesive and a surface decorated with a plurality of decorative elements (2, 3) covering at least 99% of the surface of the substrate, with the substrate (1) consisting of a multilayer lamination comprising at least two laminated layers (4, 5) decorated with the decorative elements (2, 3), at least a portion of which has a full minimum dimension greater than two millimetres, **characterized in that** the substrate comprises an hypoallergenic coating on the decorated surface.

2. An article for body decoration according to the main claim, **characterized in that** said decorative elements (3) comprise cosmetic spangles.

3. An article for body decoration according to claim 1 or 2, **characterized in that** the interstices between the decorative elements of large dimensions (2) are coated with cosmetic spangles.

4. An article for body decoration according to claim 1 or 2, **characterized in that** the interstices between the decorative elements of large dimensions (2) are coated with gilding sheets.

5. An article for body decoration according to at least one of the preceding claims, **characterized in that** at least one of said decorative elements (2) consists of a precious or semi-precious stone.

6. An article for body decoration according to at least one of the preceding claims, **characterized in that** at least one of said decorative elements consists of a part (2) crimped in a crimping ring (7).

7. An article for body decoration according to the preceding claim, **characterized in that** said brass base has a peripheral flange (9) covered by an eyelet (12) for bonding onto the substrate.

8. An article for body decoration according to at least one of the preceding claims, **characterized in that** said substrate comprises a layer made of a silicone material (4) coated with a hypoallergenic adhesive, more than one hundred microns thick, with said layer being coated with a textile layer (5).

9. An article for body decoration according to at least one of the preceding claims, **characterized in that** the substrate is odoriferous.

10. An article for body decoration according to at least one of claims 1 to 9, **characterized in that** it comprises a layer for protecting the hypoallergenic adhesive coating the substrate surface, with said protective layer being a layer made of silicone material insensitive to the hypoallergenic adhesive.

11. An article for body decoration according to claim 10, **characterized in that** the layer made of silicone material is transparent.

12. An article for body decoration according to any one of claims 1 to 11, **characterized in that** the substrate forms a box.

13. A method for manufacturing a decorative article according to claim 1, **characterized in that**:
- a substrate consisting of a multilayer lamination comprising at least two laminated layers (4, 5), with the lower surface of the substrate being coated with an hypoallergenic adhesive,
- said substrate is cut to the shape of the article to be decorated,
- decorative elements are then deposited onto the upper surface of the substrate coated with adhesive and
- the residual interstices are filled with additional decorative elements.

14. A method for manufacturing a decorative article according to claim 13, **characterized in that** prior to the step of bonding the decorative elements, a solution containing perfumed microcapsules is deposited onto the upper surface of the substrate.
